# EUROPÄISCHE PATENTANMELDUNG

(11) **EP 0 538 788 A1**
(43) Veröffentlichungstag der Anmeldung: **28.04.1993**
(21) Anmeldenummer: 92117913.1
(22) Anmeldetag: 20.10.1992
(51) Int. Cl.: A45C 11/04, A45F 5/02

(54) **Anheftbares Skibrillenbehältnis**

(30) Priorität: 22.10.1991 DE 9113147 U
(71) Anmelder: Schneider, Jochen, D-89231 Neu-Ulm (DE)
(72) Erfinder: Hartmann, Claus, W-4030 Ratingen 6 (DE); Schneider, Jochen, W-7910 Neu-Ulm (DE)

(57) **Zusammenfassung**

Es handelt sich um ein Behältnis worin Skibrillen untergebracht werden können. Das Behältnis kann flexibel an jeder Körperstelle befestigt werden. An der befestigten Stelle kann die Skibrille bei Bedarf z.B. bei einsetzenden Schneefall leicht hinein und wieder heraus genommen werden. Somit ist eine sichere und einfache Handhabung der Skibrille bei ausübung einer Wintersportart gegeben.

## Beschreibung

Die Erfindung betrifft ein Behältnis für Skibrillen, das an der Kleidung angeheftet werden kann.

Skifahrer tragen bei dem Skisport regelmäßig Skibrillen, wenn es die Witterungsbedingungen erfordern. Sobald sich die Wetterververhältnisse jedoch bessern, ist es nicht mehr erforderlich, diese Skibrillen Zu tragen, so daß die Skifahrer diese Skibrillen abnehmen, und eine Möglichkeit benötigen, die Skibriller sicher und einfach aufzubewahren.

Die in dem Skibrillenbehältnis aufbewahrte Skibrille, steht dem Skiläufer jederzeit kurzfristig zur Verfügung, wenn er die Skibrille für die Weiterfahrt wieder benötigt.

Die Aufbewahrung in den Taschen eines Skianzuges bringt insofern Schwierigkeiten, als die Skibrillen häufig größer sind als die Taschen in den Skianzügen, so daß sie dort nicht verstaut werden können. Selbst wenn die Skibrillen in die Taschen eines Anoraks oder einer Skihose untergebracht werden können, ist die Gefahr der Beschädigung jedoch groß.

Es besteht deshalb das Bedürfnis, die Skibrillen in einfacher Weise schnell und sicher verstauen zu können, ohne daß die Skibrillen beschädigt werden. Zu diesem Zweck wurde das anheftbare Skibrillenbehältnis erfunden, das mit Hilfe von Klettverschluß oder von Klebestreifen oder durch Klemmen, an beliebigen Stellen der Skikleidung befestigt werden kann.

Das anheftbare Skibrillenbehältnis ermöglicht es, die Skibrille schnell und sicher zu verstauen und sie gegen Beschädigung zu schützen. Gleichzeitig steht diese Skibrille dem Skifahrer jederzeit wieder voll funktionsfähig zur Verfügung, wenn er die Skibrille wieder für die Weiterfahrt benötigt.

## Patentansprüche

1. Flexibles oder starres Skibrillenbehältnis, das durch Klemmen, Klettverschluß, oder durch Klebestreifen an beliebigen Stellen der Skikleidung befestigt werden kann.
